# EUROPÄISCHE PATENTSCHRIFT

(11) **EP 1 071 166 B1**
(45) Veröffentlichungstag und Bekanntmachung des Hinweises auf die Patenterteilung: **15.10.2003**
(21) Anmeldenummer: 00115320.4
(22) Anmeldetag: 14.07.2000
(51) Int. Cl.: H01R 13/436, H01R 13/506

(54) **Gehäuse für eine elektrische Verbindungsstelle**
Housing for an electrical interface system
BoItier pour un système d'interface électrique

(30) Priorität: 22.07.1999 DE 19934344
(43) Veröffentlichungstag der Anmeldung: 24.01.2001
(73) Patentinhaber: Delphi Technologies, Inc., Troy, MI 48007 (US)
(72) Erfinder: Weischer, Ulf, 42369 Wuppertal (DE); Kopruch, Dietmar, 58579 Schalksmühle (DE)
(74) Vertreter: Manitz, Finsterwald & Partner GbR

(56) Entgegenhaltungen:
- GB-A- 2 326 288
- US-A- 5 797 772

## Beschreibung

Die Erfindung betrifft ein Gehäuse für eine elektrische Verbindungsstelle, insbesondere ein Sockelgehäuse zum Einstecken eines Relais oder ein Steckergehäuse, mit einem ersten Gehäuseteil und einem mit dem ersten Gehäuseteil verriegelbaren zweiten Gehäuseteil, das mindestens eine Kontaktteilkammer für ein Kontaktteil aufweist.

Ein Gehäuse der eingangs genannten Art ist aus der GB-A-2 326 288, das als nächstliegender Stand der Technik anzusehen ist, bekannt und wird insbesondere verwendet, wenn das in die Kontaktteilkammer eingeführte Kontaktteil durch das miteinander Verriegeln der beiden Gehäuseteile im Gehäuse fixiert werden soll. Bei einem derartigen Gehäuse werden die Gehäuseteile entweder getrennt oder bereits vormontiert, d.h. bereits ineinander gesteckt, aber noch nicht endgültig miteinander verriegelt, an den Montageort angeliefert, an dem das Kontaktteil in die Kontaktteilkammer eingesetzt und das Gehäuse anschließend endgültig verriegelt wird. Häufig tritt dabei das Problem auf, daß bei vormontierten bzw. vorverriegelten Gehäuseteilen diese durch ruckartige Bewegungen während des Transportes, durch Herunterfallen oder durch unsachgemäße Handhabung unbeabsichtigterweise miteinander endgültig verriegelt werden, bevor das Kontaktteil in die Kontaktteilkammer eingeführt ist. Dadurch wird einerseits der häufig automatisierte Montageablauf gestört, andererseits müssen die Gehäuse vor der endgültigen Montage zunächst entriegelt und nach dem Einsetzen des Kontaktteils erneut wieder miteinander verriegelt werden, wodurch der Montageablauf gestört wird.

Es ist Aufgabe der Erfindung, ein Gehäuse der eingangs genannten Art so weiterzubilden, daß ein unbeabsichtigtes miteinander Verriegeln der beiden Gehäuseteile verhindert ist.

Die Erfindung löst die Aufgabe durch ein Gehäuse mit den Merkmalen nach Anspruch 1, und insbesondere dadurch, daß am zweiten Gehäuseteil ein Sperrelement vorgesehen ist, das durch das Kontaktteil von einer Sperrstellung, in der das Sperrelement ein Verriegeln der beiden Gehäuseteile durch ein sich Abstützen am ersten Gehäuseteil verhindert, in eine das Verriegeln ermöglichende Freigabestellung bewegbar ist.

Bei dem erfindungsgemäßen Gehäuse verhindert das üblicherweise in seiner Sperrstellung befindliche Sperrelement ein unbeabsichtigtes miteinander Verriegeln der beiden Gehäuseteile, indem es sich während der Verriegelungsbewegung am ersten Gehäuseteil abstützt und so die endgültige Verriegelungsbewegung zwischen den beiden Gehäuseteilen blockiert. Erst wenn das Kontaktteil in die Kontaktteilkammer eingeführt wird, wird das Sperrelement durch das Einführen des Kontaktteils in die Kontaktteilkammer von seiner Sperrstellung in seine Freigabestellung bewegt, in der die beiden Gehäuseteile miteinander verriegelt werden können. Da ein unbeabsichtigtes Verriegeln der vormontierten Gehäuseteile wirksam vermieden ist, wird durch das erfindungsgemäße Gehäuse die Prozeßsicherheit des Montageablaufes erhöht.

Weitere vorteilhafte Weiterbildungen der Erfindung ergeben sich aus der nachfolgenden Beschreibung, den Unteransprüchen sowie der Zeichnung.

So ist es besonders vorteilhaft, wenn das Sperrelement nur dann in die Freigabestellung bewegt ist, wenn das Kontaktteil ordnungsgemäß in die Kontaktteilkammer eingesetzt wurde. Dadurch wird erreicht, daß ein miteinander Verriegeln der beiden Gehäuseteile erst möglich wird, wenn das Kontaktteil ordnungsgemäß im Gehäuse aufgenommen ist, so daß Fehlfunktionen, die durch ein nicht in seiner endgültigen Einbaulage befindliches oder gegebenenfalls sogar fehlendes Kontaktteil entstehen können, vermieden werden, wodurch eine vergleichsweise geringe Fehlerquote bei den fertig montierten Gehäusen erzielbar ist.

Eine besonders wirkungsvolle Sperrwirkung des Sperrelementes läßt sich erreichen, wenn das Sperrelement quer zur Verriegelungsrichtung der beiden Gehäuseteile zwischen der Sperrstellung und der Freigabestellung bewegbar ist, so daß das Sperrelement, wenn es sich in der Sperrstellung befindet, zwischen den beiden Gehäuseteilen geklemmt ist.

Das Sperrelement ist vorzugsweise einstückig mit dem zweiten Gehäuseteil ausgebildet und zumindest abschnittsweise elastisch. Durch die einstückige Ausbildung des Sperrelementes ist einerseits die Herstellung und endgültige Montage des Gehäuses vereinfacht, andererseits wird die Festigkeit des Gehäuses nicht beeinträchtigt, sondern bei entsprechender Gestaltung des Sperrelementes zusätzlich erhöht. Mit der elastischen Gestaltung des Sperrelements wird zusätzlich erreicht, daß sich das Sperrelement wieder in seine Sperrstellung zurückbewegt, wenn die beiden Gehäuseteile nach dem ordnungsgemäßen Zusammenbau eventuell wieder voneinander entriegelt werden müssen, so daß das Sperrelement nach einer erforderlichen Demontage wieder einsatzbereit ist und bei einem erneuten Zusammenbau des Gehäuses ein unbeabsichtigtes miteinander Verriegeln der Gehäuseteil verhindert wird.

Bei einer bevorzugten Ausführungsform des Gehäuses weist das Sperrelement einen Sperrabschnitt auf, an dem sich eine Anlaufschräge anschließt, mit der das Kontaktteil beim Einführen in die Kontaktteilkammer in Berührung kommt. Durch eine entsprechende Gestaltung der Querschnittsform der Anlaufschräge, bei der der Querschnitt der Anlaufschräge in Richtung des Sperrabschnitts zunimmt, wird erreicht, daß bei der Einführbewegung des Kontaktteils in die Kontaktteilkammer das Sperrelement kontinuierlich in seine Freigabestellung bewegt wird.

Ferner ist es von Vorteil, wenn das Sperrelement zumindest teilweise eine der Seitenwände der Kontaktteilkammer bildet, wodurch eine entsprechend platzsparende Gestaltung des Gehäuses möglich wird.

Bei einer besonders bevorzugten Ausführungsform des erfindungsgemäßen Gehäuses ist am ersten Gehäuseteil eine Aussparung vorgesehen, in die das Sperrelement einführbar ist, wenn es durch das Kontaktteil in seine Freigabestellung bewegt ist. Dadurch wird das Sperrelement auf sehr einfache Weise aus dem Bereich zwischen den beiden aneinander zur Anlage kommenden Abschnitten der beiden Gehäuseteile bewegt, damit die Gehäuseteile miteinander verriegelt werden können.

Des weiteren wird vorgeschlagen, in der Kontaktteilkammer mindestens ein Rastelement auszubilden, das bei ordnungsgemäß in die Kontaktteilkammer eingesetztem Kontaktteil mit diesem verrastbar ist, wodurch das Kontaktteil in seiner endgültigen Einbaulage fixiert ist und damit gleichzeitig das Sperrelement in seiner Freigabestellung arretiert.

Nachfolgend wird die Erfindung anhand eines Ausführungsbeispiels unter Bezugnahme auf die Zeichnung näher erläutert. Darin zeigen:
- Fig. 1: eine perspektivische Darstellung eines Außengehäuses eines Sockelgehäuses für ein Relais,
- Fig. 2: eine Draufsicht auf das Außengehäuse nach Fig. 1,
- Fig. 3: eine perspektivische Darstellung eines Innengehäuses des Sockelgehäuses,
- Fig. 4: eine Schnittansicht des Innengehäuses entlang der Schnittlinie A-A in Fig. 3, und
- Fig. 5: eine Schnittansicht des Innengehäuses entlang der Schnittlinie B-B in Fig. 4.

Fig. 1 zeigt in perspektivischer Darstellung ein etwa würfelförmiges Außengehäuse 10 eines in seiner endgültigen Einbaulage als Verbindungsstelle für ein sechspoliges Relais (nicht dargestellt) dienenden Sockelgehäuses. Das Außengehäuse 10 weist in seiner in Fig. 1 links dargestellten Seitenfläche eine Aufnahme 12 für ein in Fig. 3 dargestelltes Innengehäuse 14 des Sockelgehäuses auf. Die gestuft ausgebildete Aufnahme 12 ist komplementär zu dem im Außengehäuse 12 aufzunehmenden Abschnitt des Innengehäuses 14 ausgebildet und weist an ihren beiden in Fig. 1 vertikal verlaufend dargestellten Innenflächen 16, von denen aufgrund der perspektivischen Darstellung in Fig. 1 nur die linke Innenfläche 16 zu sehen ist, einen vertikal verlaufenden Absatz 18 auf. Etwa in der Mitte jedes Absatzes 18 ist eine sich in Richtung der Öffnung der Ausnehmung 12 erstreckende Zweitverriegelungsnase 20 ausgebildet, die zu einer an jeder Innenfläche 16 nahe der Öffnungskante der Aufnahme 12 ausgebildeten Rastöffnung 22 bzw. 24 ausgerichtet ist.

An der Unterseite des Außengehäuses 10 ist ein Sockel 26 angeformt, dessen Zweck später erläutert wird. An den Sockel 26 schließt sich eine in Richtung der links dargestellten Seitenfläche verlaufende rechteckige Aussparung 28 an, die die Aufnahme 12 zur Unterseite hin öffnet. Zu beiden Seiten der rechteckigen Aussparung 28 ist an der Unterseite des Außengehäuses 10 jeweils eine rechteckige Durchgangsöffnung 30 bzw. 32 vorgesehen. Jede Durchgangsöffnung 30 und 32 fluchtet mit einer an der Oberseite 34 des Außengehäuses 10 ausgebildeten schlitzförmigen Aussparung 36 bzw. 38, die als Eintrittsöffnung für einen Steckerstift des Relais dient.

Wie insbesondere in Fig. 2 gezeigt ist, ist zwischen den schlitzförmigen Aussparungen 36 und 38 eine gestufte Ausnehmung 40 an der Oberseite 34 des Außengehäuses 10 ausgebildet. Auch hier dient ein Abschnitt 42 der gestuften Ausnehmung 40 beim fertig montierten Sockelgehäuse als Steckeröffnung für einen Steckerstift des Relais. Benachbart zu dem Abschnitt 42 der gestuften Ausnehmung 40 ist eine Aussparung 44 von rechteckiger Form vorgesehen, die in die gestufte Ausnehmung 40 übergeht und deren Zweck zu einem späteren Zeitpunkt erläutert wird.

An die gestufte Ausnehmung 40 schließt sich eine rechteckige Rastöffnung 46 an, die mit dem Abschnitt 42 der gestuften Ausnehmung 40 fluchtet. Zu beiden Seiten der rechteckigen Rastöffnung 46 ist jeweils eine Kontaktteilkammer 48 bzw. 50 ausgebildet, die sich von der Oberseite 32 zur unteren Seitenfläche des Außengehäuses 10 erstreckt und die als Aufnahme für ein Kontaktteil des Sockelgehäuses dient. Zwischen der der Aufnahme 12 entgegengesetzten Seitenfläche des Außengehäuses 10 und der rechteckigen Rastöffnung 46 ist ferner eine weitere Kontaktteilkammer 52 ausgebildet, die sich gleichfalls durch das Außengehäuse 10 erstreckt und zur Aufnahme eines Kontaktteils dient. Die im endgültig montierten Zustand in die Kontaktteilkammern 48, 50 und 52 eingesetzten Kontakteile ragen mit ihren Crimpanschlüssen in den an der Unterseite offen Sockel 26.

In Fig. 3 ist in perspektivischer Darstellung das Innengehäuse 14 gezeigt, das aus einem zentralen Abschnitt 54 gebildet ist, durch den sich eine zentrale Kontaktteilkammer 56 erstreckt. An jeder Seitenfläche des zentralen Abschnitts 54 ist etwa mittig ein in seiner Längsrichtung geschlitzter Kammerabschnitt 58 bzw. 60 angeformt, durch den sich gleichfalls eine in dessen Längsrichtung verlaufende seitliche Kontaktteilkammer 62 bzw. 64 erstreckt. An der dem Innengehäuse 14 abgewandten Seitenfläche jedes Kammerabschnitts 58 bzw. 60 ist eine Rasterhebung 66 bzw. 68 angeformt, die bei am Außengehäuse 10 montiertem Innengehäuse 14 in die an der Seitenfläche des Außengehäuses 10 vorgesehene Rastöffnung 22 bzw. 24 zum Verriegeln der beiden Gehäuse 10 und 14 einrastet.

An der Stirnseite des zentralen Abschnitts 54 ist ferner ein in Querschnitt etwa rechteckiger Verriegelungsabschnitt 70 angeformt, an dessen Unterseite zwei mit Abstand zueinander verlaufende von der Stirnseite des zentralen Abschnitts 54 etwa rechtwinklig abstehende Führungselemente 72 (vgl. Fig. 3) bzw. 74 (vgl. Fig. 5) angeformt sind. An der Oberseite des Verriegelungsabschnitts 70 ist ein Rasthaken 76 vorgesehen, der in einem vorverriegelten Zustand der beiden Gehäuse 10 und 14 mit der rechteckigen Rastöffnung 46 des Außengehäuses 10 in Eingriff steht.

Wie die Fig. 4 und 5 zeigen, in denen jeweils Schnittansichten des Innengehäuses 14 dargestellt sind, weist die zentrale Kontaktteilkammer 56 an ihren beiden seitlichen Innenwänden eine mit Abstand zur oberen Öffnung 78 der zentralen Kontaktteilkammer 56 ausgebildete Raststufung 80 auf. In gleicher Weise ist in jeder seitlichen Kontaktteilkammer 62 bzw. 64 eine Raststufung 82 bzw. 84 vorgesehen. Mit Hilfe der Raststufungen 80, 82 und 84 werden die in die Kontaktteilkammern 56, 62 und 64 eingesetzten Kontaktteile (nicht dargestellt) im Innengehäuse 14 verriegelt, damit ein Verlagern der Kontaktteile in den Kontaktteilkammern 56, 62 und 64 beim Einstecken der Steckerstifte des Relais verhindert wird.

An der in Fig. 3 hinten dargestellten Innenwand der zentralen Kontaktteilkammer 56 ist ferner ein Sperrelement 86 vorgesehen, daß einen Teil der Innenwand der zentralen Kontaktteilkammer 56 bildet, wie die Figuren 4 und 5 zeigen. Das Sperrelement 86 ist nahe des Verriegelungsabschnittes 70 in der zentralen Kontaktteilkammer 56 angeordnet und weist eine federnd ausgebildete Anlaufschräge 88 auf, mit der das Sperrelement 86 in die Innenwand der zentralen Kontaktteilkammer 56 übergeht. Die Anlaufschräge 88 geht unter Bildung eines Absatzes 90 in einen Sperrabschnitt 92 über, der, wie Fig. 4 zeigt, über den Rasthaken 76 des Verriegelungsabschnittes 70 hervorsteht. Seitlich der Anlaufschräge 88 sind zwei durchgehende Schlitze 94 und 96 an der Innenwand der zentralen Kontaktteilkammer 52 ausgebildet, die sich annähernd bis zur Raststufung 80 erstrecken und aufgrund der federnden Gestaltung der Anlaufschräge 88 ein Verlagern des Sperrelementes 86 quer zum Verriegelungsabschnitt 70 zulassen.

In der in Fig. 5 gezeigten Position befindet sich das Sperrelement 86 in seiner Sperrstellung, in der die Anlaufschräge 88 in die zentrale Kontaktteilkammer 56 ragt. Wird nun ein Kontaktteil in die zentrale Kontaktteilkammer 56 eingeführt, bewegt das Kontaktteil während der Einführbewegung in die zentrale Kontaktteilkammer 56 das Sperrelement 86 quer zur Einführbewegung, sobald es mit der Anlaufschräge 88 in Berührung kommt. Sobald das Kontaktteil in seine endgültige Einbaulage gelangt ist, in der es mit der Raststufung 80 der zentralen Kontaktteilkammer 56 verrastet ist, drückt das an der Anlaufschräge 88 anliegende Kontaktteil das Sperrelement 86 in eine Freigabestellung, in der die Anlaufschräge 88 mit ihrem Abschnitt größten Querschnitts etwa zur Innenwand der zentralen Kontaktteilkammer 56 fluchtet.

Die beiden Gehäuse 10 und 14 des Sockelgehäuses können entweder separat oder in einem vormontierten Zustand angeliefert werden. Im vormontierten bzw. vorverriegelten Zustand ist das Innengehäuse 14 in die Aufnahme 12 des Außengehäuses 10 teilweise eingesetzt, wobei der Rasthaken 76 mit der Rastöffnung 46 in Eingriff steht, während sich die Rasterhebungen 66 und 68 an den Anlaufschrägen der Rastöffnungen 22 und 24 abstützen. Wird nun das Innengehäuse 14 ohne montierte Kontaktteile in die Aufnahme 12 des Außengehäuses 10 in dieser Weise vorverriegelt, befindet sich das Sperrelement 86 in seiner Sperrstellung, in der die Anlaufschräge 88 in die zentrale Kontaktteilkammer 56 ragt, wie es in Fig. 5 dargestellt ist. Kommt es nun aufgrund unsachgemäßer Handhabung des Sockelgehäuses oder einer ruckartigen Bewegung während des Transports zu einer unbeabsichtigten Verriegelungsbewegung, bei der die Rasterhebungen 66 und 68 mit den Rastöffnungen 22 und 24 sowie die Zweitverriegelungsnasen 20 mit nicht näher dargestellten Rastöffnungen in der Aufnahme 12 des Außengehäuses 10 in Eingriff kommen würden, verhindert das Sperrelement 86 ein Verriegeln der beiden Gehäuse 10 und 14, indem es an einer Stirnseite 98 des Randabschnittes des Außengehäuses 10 zur Anlage kommt, der in der gestuften Ausnehmung 40 zwischen dem Abschnitt 42 und der Aussparung 44 ausgebildet ist, wie durch die strichlierte Linie in Fig. 2 angedeutet ist.

Soll dagegen das Sockelgehäuse ordnungsgemäß montiert werden, müssen zunächst die verschiedenen Kontaktteile in die Kontaktteilkammern 48, 50 und 52 des Außengehäuses 10 sowie in die Kontaktteilkammern 56, 62 und 64 des Innengehäuses 14 eingeführt werden. Nachdem die Kontaktteile in ihren endgültigen Einbaulagen in den Kontaktteilkammern 48, 50,52, 56, 62 und 64 verrastet sind, kann nach dem Vorverriegeln mit dem endgültigen miteinander Verriegeln der beiden Gehäuse 10 und 14 fortgefahren werden. Wie zuvor bereits erläutert, drückt das in die zentrale Kontaktteilkammer 56 eingeführte Kontaktteil das Sperrelement 86 in seine Freigabestellung. In dieser Freigabestellung ist das Sperrelement 86 bei in die Aufnahme 12 eingesetztem Innengehäuse 14 zur Aussparung 44 der gestuften Ausnehmung 44 ausgerichtet, deren Größe in etwa der Größe des Sperrabschnitts 86 entspricht. Sobald nun die beiden Gehäuse 10 und 14 durch Zusammendrücken miteinander verriegelt werden, wird das in seine Freigabestellung bewegte Sperrelement 86 mit seinem Sperrabschnitt 92 in die Aussparung 44 der gestuften Ausnehmung 30 geführt, wodurch eine Verriegelung der beiden Gehäuse 10 und 14 möglich ist. Durch die Verriegelung der Gehäuse 10 und 14 kommen auch die Verriegelungselemente 72 und 74 des Innengehäuses 14 mit den in den Kontaktteilkammern 48 und 50 gehaltenen Kontaktteilen in Eingriff und fixieren diese in deren endgültiger Einbaulage.

Sollte das in die zentrale Kontaktteilkammer 56 eingeführte Kontaktteil nicht in seiner endgültigen Einbaulage eingebaut worden sein, verhindert das nicht vollständig in seine Freigabestellung bewegte Sperrelement 86 ein Verriegeln der beiden Gehäuse 10 und 14.

Bei dem dargestellten Ausführungsbeispiel handelt es sich um ein Sockelgehäuse zum Einstecken eines Relais, bei dem das erfindungsgemäße Sperrelement 86 verwendet worden ist. Selbstverständlich kann das erfindungsgemäße Sperrelement 86 auch bei anderen Gehäusetypen für elektrische Verbindungsstellen wie beispielsweise Steckergehäusen eingesetzt werden, bei denen ein unbeabsichtigtes Verriegeln der Gehäuseteile des Gehäuses verhindert werden soll. Des weiteren ist es denkbar, das Sperrelement 86 so zu gestalten, daß es in seiner Sperrstellung zwischen den zu verriegelnden Gehäuseteilen angeordnet ist, während es durch das in die Kontaktteilkammer eingeführte Kontaktteil in eine Freigabestellung bewegt ist, in der es seitlich der nach dem Verriegeln aneinanderliegenden Gehäuseabschnitte der beiden Gehäuseteile angeordnet ist, so daß auf die Verwendung einer Aussparung verzichtet werden kann. Ferner ist es denkbar, das Sperrelement als separates Bauteil auszubilden, daß in einer Aufnahme verschieblich gehalten ist und durch die Einführbewegung des Kontaktteiles von einer Sperrstellung in eine Freigabestellung bewegt wird.

Ferner ist es denkbar, mehrere entsprechend gestaltete Sperrelemente gegebenenfalls an beiden Gehäuseteilen vorzusehen, die durch verschiedene Kontaktteile betätigt werden.

### Bezugszeichenliste

- 10: Außengehäuse
- 12: Aufnahme
- 14: Innengehäuse
- 16: Innenflächen
- 18: Absatz
- 20: Zweitverriegelungsnasen
- 22: Rastöffnung
- 24: Rastöffnung
- 26: Sockel
- 28: rechteckige Aussparung
- 30: Durchgangsöffnung
- 32: Durchgangsöffnung
- 34: Oberseite
- 36: schlitzförmige Aussparung
- 38: schlitzförmige Aussparung
- 40: gestufte Ausnehmung
- 42: Abschnitt
- 44: Aussparung
- 46: rechteckige Rastöffnung
- 48: Kontaktteilkammer
- 50: Kontaktteilkammer
- 52: Kontaktteilkammer
- 54: zentraler Abschnitt
- 56: zentrale Kontaktteilkammer
- 58: Kammerabschnitt
- 60: Kammerabschnitt
- 62: seitliche Kontaktteilkammer
- 64: seitliche Kontaktteilkammer
- 66: Rasterhebung
- 68: Rasterhebung
- 70: Verriegelungsabschnitt
- 72: Führungselement
- 74: Führungselement
- 76: Rasthaken
- 78: Öffnung
- 80: Raststufung
- 82: Raststufung
- 84: Raststufung
- 86: Sperrelement
- 88: Anlaufschräge
- 90: Absatz
- 92: Sperrabschnitt
- 94: Schlitz
- 96: Schlitz
- 98: Stirnseite

## Patentansprüche

1. Gehäuse für eine elektrische Verbindungsstelle, insbesondere Sockelgehäuse zum Einstecken eines Relais oder Steckergehäuse, mit einem ersten Gehäuseteil (10) und einem mit dem ersten Gehäuseteil (10) verriegelbaren zweiten Gehäuseteil (14), das mindestens eine Kontaktteilkammer (56, 62, 64) für ein Kontaktteil aufweist, **dadurch gekennzeichnet, dass**
an dem zweiten Gehäuseteil (14) ein Sperrelement (86) vorgesehen ist, das durch das Kontaktteil von einer Sperrstellung, in der das Sperrelement (86) ein Verriegeln der beiden Gehäuseteil (10, 14) durch ein sich Abstützen am ersten Gehäuseteil (10) verhindert, in eine das Verriegeln ermöglichende Freigabestellung bewegbar ist.

2. Gehäuse nach Anspruch 1, wobei das Sperrelement (86) nur dann in die Freigabestellung bewegt ist, wenn das Kontaktteil ordnungsgemäß in die Kontaktteilkammer (56) eingesetzt ist.

3. Gehäuse nach Anspruch 1, wobei das Sperrelement (86) quer zur Verriegelungsrichtung der beiden Gehäuseteile (10, 14) zwischen der Sperrstellung und der Freigabestellung bewegbar ist.

4. Gehäuse nach Anspruch 1, wobei das einstückig mit dem zweiten Gehäuseteil (14) ausgebildete Sperrelement (86) zumindest abschnittsweise elastisch ist.

5. Gehäuse nach Anspruch 1, wobei das Sperrelement (86) einen Sperrabschnitt (92) aufweist, an den sich eine Anlaufschräge (88) anschließt, deren Querschnitt in Richtung des Sperrabschnitts (92) zunimmt und die unter Bildung eines Absatzes (90) in den Sperrabschnitt (92) übergeht und mit der das Kontaktteil beim Einführen in die Kontaktteilkammer (56) in Berührung kommt.

6. Gehäuse nach Anspruch 1, wobei das Sperrelement (86) zumindest teilweise eine der Seitenwände der Kontaktteilkammer (56) bildet.

7. Gehäuse nach den Ansprüchen 5 und 6, wobei die Anlaufschräge (88) in die Kontaktteilkammer (56) ragt, wenn sich das Sperrelement (86) in seiner Sperrstellung befindet.

8. Gehäuse nach Anspruch 1, wobei am ersten Gehäuseteil (10) eine Aussparung (44) vorgesehen ist, in die das in die Freigabestellung bewegte Sperrelement (86) einführbar ist.

9. Gehäuse nach Anspruch 8, wobei das zweite Gehäuseteil (14) in das erste Gehäuseteil (10) einsetzbar ist und das Sperrelement (86) mit seinem einen Ende (92) an einer der parallel zur Einführrichtung verlaufenden Seitenflächen aus dem zweiten Gehäuseteil (14) hervorsteht, und wobei an der Stirnseite der nach dem Einsetzen an der Seitenfläche des zweiten Gehäuseteiles (14) zumindest teilweise anliegenden Seitenfläche des ersten Gehäuseteiles (10) die Aussparung (44) ausgebildet ist.

10. Gehäuse nach Anspruch 1, wobei in der Kontaktteilkammer (48, 50, 52, 56, 62, 64) mindestens ein Rastelement (80, 82, 84) ausgebildet ist, das bei ordnungsgemäß in die Kontaktteilkammer (48, 50, 52, 56, 62, 64) eingesetztem Kontaktteil mit diesem verrastbar ist.

11. Gehäuse nach Anspruch 10, wobei das in der Kontaktteilkammer (56) des zweiten Gehäuseteiles (14) ausgebildete Sperrelement (86) benachbart zu dessen Rastelement (80) am zweiten Gehäuseteil (14) vorgesehen ist.

## Claims

1. Housing for an electrical connection point, in particular a socket housing for plugging in a relay or a plug housing, comprising a first housing part (10) and a second housing part (14) which can be latched with the first housing part (10), the second housing part (14) having at least one contact part chamber (56, 62, 64) for a contact part, **characterized in that** a blocking element (86) is provided at the second housing part (14) which can be moved by the contact part from a blocking position, in which the blocking element (86) prevents a latching of the two housing parts (10, 14) by bracing itself at the first housing part (10), into a release position which enables the latching.

2. Housing in accordance with claim 1, wherein the blocking element (86) is moved into the release position only when the contact part is correctly inserted into the contact part chamber (56).

3. Housing in accordance with claim 1, wherein the blocking element (86) is movable transversely to the locking direction of the two housing parts (10, 14) between the blocking position and the release position.

4. Housing in accordance with claim 1, wherein the blocking element (86), which is formed in one part with the second housing part (14), is elastic at least sectionally.

5. Housing in accordance with claim 1, wherein the blocking element (86) has a blocking section (92) which is adjoined by a run-up inclination (88), the cross-section of which increases in the direction of the blocking section (92) and which merges into the blocking section (92) while forming a shoulder (90) and with which the contact part comes into contact during the introduction into the contact part chamber (56).

6. Housing in accordance with claim 1, wherein the blocking element (86) at least partly forms one of the side walls of the contact part chamber (56).

7. Housing in accordance with claims 5 and 6, wherein the run-up inclination (88) protrudes into the contact part chamber (56) when the blocking element (86) is in its blocking position.

8. Housing in accordance with claim 1, wherein a cut-out (44) is provided at the first housing part (10) into which the blocking element (86) moved into the release position can be introduced.

9. Housing in accordance with claim 8, wherein the second housing part (14) is insertable into the first housing part (10) and the one end (92) of the blocking element (86) projects out of the second housing part (14) at one of the side surfaces extending parallel to the introduction direction, and wherein the cut-out (44) is formed at the end face of the side surface of the first housing part (10) which at least partly lies in contact at the side surface of the second housing part (14) after the insertion.

10. Housing in accordance with claim 1, wherein at least one latching element (80, 82, 84) is formed in the contact part chamber (48, 50, 52, 56, 62, 64) which can be latched to the contact part when the latter is correctly introduced into the contact part chamber (48, 50, 52, 56, 62, 64).

11. Housing in accordance with claim 10, wherein the blocking element (86) formed in the contact part chamber (56) of the second housing part (14) is provided adjacent to its latching element (80) at the second housing part (14).

## Revendications

1. Boîtier pour un système d'interface électrique, en particulier boîtier à socle pour l'enfichage d'un relais ou boîtier à fiches, avec une première partie de boîtier (10) et une seconde partie de boîtier (14) pouvant être verrouillée avec la première partie de boîtier (10), qui présente au moins une chambre de pièce de contact (56, 62, 64) pour une pièce de contact,
**caractérisé en ce que**
il est prévu sur la deuxième partie de boîtier (14) un élément de blocage (86) qui peut être déplacé par la pièce de contact d'une position de blocage, dans laquelle l'élément de blocage (86) empêche un verrouillage des deux parties de boîtier (10, 14) par un appui sur la première partie du boîtier (10), à une position de libération permettant le verrouillage.

2. Boîtier selon la revendication 1, l'élément de blocage (86) étant déplacé dans la position de libération seulement dans les cas où la pièce de contact est insérée correctement dans la chambre de pièce de contact (56).

3. Boîtier selon la revendication 1, l'élément de blocage (86) pouvant être déplacé transversalement à la direction de verrouillage des deux parties de boîtier (10, 14) entre la position de blocage et la position de libération.

4. Boîtier selon la revendication 1, l'élément de blocage (86) conçu d'une seule pièce avec la seconde partie de boîtier (14) étant élastique au moins par endroits.

5. Boîtier selon la revendication 1, l'élément de blocage (86) présentant un tronçon de blocage (92), qui est suivi d'un chanfrein d'entrée (88), dont la section augmente en direction du tronçon de blocage (92) et qui fait place au tronçon de blocage (92) en formant un décrochement (90) et avec lequel la pièce de contact vient en contact lors de l'introduction dans la chambre de pièce de contact (56).

6. Boîtier selon la revendication 1, l'élément de blocage (86) formant au moins partiellement l'une des parois latérales de la chambre de pièce de contact (56).

7. Boîtier selon les revendications 5 et 6, le chanfrein d'entrée (88) débordant dans la chambre de pièce de contact (56) lorsque l'élément de blocage (86) se trouve dans sa position de blocage.

8. Boîtier selon la revendication 1, un évidement (44) étant prévu sur la première partie de boîtier (10), par lequel l'élément de blocage (86) déplacé dans la position de libération peut être introduit.

9. Boîtier selon la revendication 8, la seconde partie de boîtier (14) pouvant être insérée dans la première partie de boîtier (10) et l'élément de blocage (86) débordant de la deuxième partie de boîtier (14) avec une extrémité (92) sur l'une des surfaces latérales disposées parallèlement au sens d'introduction, et l'évidement (44) étant conçu sur la face avant de la surface latérale de la première partie du boîtier (10), surface qui s'appuie au moins partiellement après l'insertion sur la surface latérale de la seconde partie du boîtier (14).

10. Boîtier selon la revendication 1, au moins un élément de crantage (80, 82, 84) étant réalisé dans la chambre de pièce de contact (48, 50, 52, 56, 62, 64), lequel élément peut être encliqueté avec la pièce de contact lorsque celle-ci est introduite correctement dans la chambre de pièce de contact (48, 50, 52, 56, 62, 64).

11. Boîtier selon la revendication 10, l'élément de blocage (86) réalisé dans la chambre de pièce de contact (56) de la seconde partie de boîtier (14) étant prévu à proximité de l'élément de crantage (80) de celui-ci sur la seconde partie du boîtier (14).
